# EUROPÄISCHE PATENTSCHRIFT

(11) **EP 4 014 007 B1**
(45) Veröffentlichungstag und Bekanntmachung des Hinweises auf die Patenterteilung: **31.07.2024**
(21) Anmeldenummer: 20733766.8
(22) Anmeldetag: 18.06.2020
(51) Int. Cl.: F42B 12/06

(54) **PENETRATOR, VERWENDUNG EINES PENETRATORS UND GESCHOSS MIT PENETRATOR**
PENETRATOR, USE OF A PENETRATOR, AND PROJECTILE WITH PENETRATOR
PÉNÉTRATEUR, SON UTILISATION ET PROJECTILE AVEC PÉNÉTRATEUR

(30) Priorität: 15.08.2019 DE 102019121984
(43) Veröffentlichungstag der Anmeldung: 22.06.2022
(73) Patentinhaber: Rheinmetall Waffe Munition GmbH, 29345 Südheide (DE)
(72) Erfinder: BERG, Martin, 29221 Celle (DE)
(74) Vertreter: DREISS Patentanwälte PartG mbB
(86) Internationale Anmeldenummer: PCT/EP2020/066881
(87) Internationale Veröffentlichungsnummer: WO 2021/028101

(56) Entgegenhaltungen:
- DE-A1- 19 752 102
- DE-A1- 3 207 854
- US-A- 5 275 109

## Beschreibung

Die Erfindung betrifft einen Penetrator für ein Geschoss mit einem Leitwerk. Der Penetrator umfasst zumindest einen Außenkörper, wobei der Querschnitt des Außenkörpers senkrecht zu einer Längsachse des Außenkörpers ein Hohlquerschnitt ist.

Weiterhin betrifft die Erfindung eine Verwendung eines solchen Penetrators zur Bekämpfung eines gepanzerten Ziels mit einem reaktiven Vormodul.

Ferner betrifft die Erfindung ein Geschoss mit einem Treibkäfig und einem Leitwerk, wobei das Geschoss einen solchen Penetrator umfasst.

Bei einem Penetrator handelt es sich um ein unterkalibriges Wuchtgeschoss, das seine Wirkung durch kinetische Energie erzielt. Solche Geschosse werden in der Regel von Panzern oder Artilleriewaffen mit großkalibrigen Rohrwaffen im direkten Schuss auf ein Ziel verschossen.

Moderne Zielsysteme (Schutzsysteme) russischer Panzer bestehen aus einem schweren Hauptziel und reaktiven Vormodulen (ERA - Explosive Reaktive Armour). Diese reaktiven Vormodule bestehen im Allgemeinen aus mehreren schräg angestellten Stahlplatten, die mithilfe energetischer Zwischenschichten (Sprengstofffolie) beim Auftreffen des Penetrators beschleunigt werden. Dabei interagieren die Platten des Vormoduls mit dem Penetrator.

Bisherige Penetratoren sind oftmals einstückig als massive Penetratoren ausgebildet, und weisen einen homogenen Körper auf. Solche Penetratoren sind beispielsweise aus der DE 199 48 710 A1 und der DE 40 28 409 A1 bekannt.

Diese bekannten Penetratoren sind gegen halbunendliche inerte Ziele optimiert. Halbunendliche Ziele sind in diesem Zusammenhang Ziele, die sich ab einer senkrechten Fläche in eine Richtung "unendlich" erstrecken. In der Praxis sind dies Panzerplatten genügender Breite und Tiefe, sodass keine Beeinflussung des auftreffenden Penetrators durch die freie Oberfläche erfolgt. Die Optimierung besteht darin, dass massive Penetratoren länger und schlanker sind und das Länge-zu-Durchmesser-Verhältnis größer ist als zuvor. Dies geht allerdings mit einer Reduktion der Biegesteifigkeit einher, sodass diese Penetratoren beim Auftreffen auf ein Vormodul gebogen werden und durch die Vormodule von ihrer Flugbahn abgelenkt werden. Ein Eindringen in das Hauptziel ist nicht mehr möglich.

Weiterhin sind Penetratoren bekannt, die einen Außenkörper aufweisen, der senkrecht zu einer Längsachse des Außenkörpers einen Hohlquerschnitt aufweist. Solche Penetratoren sind beispielsweise aus dem Dokument DE 197 00 349 C1 bekannt und haben einen Kern, der endballistisch nicht wirksam ist und als Aufweitmedium für den Außenkörper dient. Diese Penetratoren dienen dazu, eine große Splitterwirkung zu erzielen. Hierdurch kann beispielsweise eine Bresche in eine Wand eines Gebäudes oder in eine Mauer geschossen werden oder es können Weichziele in einem gering bzw. ungepanzerten Fahrzeug effektiv bekämpft werden. Solche Penetratoren sind gegenüber Panzerungen von modernen Kampfpanzern allerdings nur wenig wirkungsvoll.

Versuche, bekannte Penetratoren zu versteifen, wurden bereits in der Vergangenheit unternommen, beispielsweise durch das Anbringen von Stabilisierungsleisten am Äußeren der Geschosse, wie aus der DE 39 32 952 A1 hervorgeht. Hierzu wurden Leitwerke über nahezu die gesamte Geschosslänge vorgesehen, was sich jedoch als unvorteilhaft hinsichtlich der aerodynamischen Eigenschaften des Geschosses erwiesen hat.

DE 197 52 102 A1 offenbart ein panzerbrechendes Geschoss mit einem langgestreckten Rumpf, wobei der Rumpf ein langgestrecktes Rohr aus endballistischem Material aufweist. Im Rohr ist ein Material enthalten, das unter dem Ruck des Panzerdurchschlages das umliegende Material beschleunigen soll.

US 5 275 109 A offenbart einen langen und aus einem hochdichten Metall ausgebildeten Penetrator, der eine zentrische axiale Ausnehmung oder mehrere exzentrische axiale Ausnehmungen aufweist, um durch Massenersparnis die Länge des Penetrators erhöhen zu können.

DE 32 07 854 A1 offenbart ein Wuchtgeschoss mit zwei Teleskopelementen, über die die Gesamtlänge des Geschosses erhöht (Flugphase) und wieder reduziert werden kann (Aufprall).

Ein Problem bei der Entwicklung von Penetratoren, ist der Zielkonflikt zwischen möglichst hoher kinetischer Energie im Ziel, die auf einer möglichst kleinen Fläche wirkt und gleichzeitiger hoher Biegesteifigkeit, sodass eine Ablenkung durch Vormodule vermieden werden kann. Wenn allgemein die Biegesteifigkeit eines Penetrators erhöht werden soll, muss der Durchmesser des Penetrators ansteigen. Dies führt jedoch zu einem höheren Gewicht und somit einer Reduktion der maximalen Geschwindigkeit des Penetrators, was aufgrund (Eₖᵢₙ= ½ *m*v²) zur Folge hat, dass die kinetische Energie beim Aufschlag geringer wird. Wird die Geschwindigkeit eines Penetrators reduziert, so sinkt jedoch gleichzeitig die Leistung des Penetrators im Hauptziel.

Nachteilig bei den bekannten Penetratoren ist, dass diese nicht geeignet sind, ein gepanzertes Ziel mit reaktiven Vormodulen zu durchschlagen.

Der Erfindung liegt daher die Aufgabe zugrunde, einen Penetrator zu schaffen, der eine verbesserte Durchschlagskraft auch gegenüber gepanzerten Zielen mit Panzerungen mit reaktiven Vormodulen aufweist.

Diese Aufgabe wird durch die Merkmale des Anspruchs 1 gelöst. Vorteilhafte Ausgestaltungen und Weiterbildungen sind Gegenstand der Unteransprüche.

Erfindungsgemäß wird ein Penetrator für ein Geschoss mit einem Leitwerk bereitgestellt, wobei der Penetrator zumindest einen endballistisch wirkenden Außenkörper zur Bekämpfung eines gepanzerten Ziels, insbesondere eines Panzers mit reaktiver Panzerung, umfasst. Der Querschnitt des Außenkörpers ist senkrecht zu einer Längsachse des Außenkörpers ein Hohlquerschnitt.

Hierdurch wird erreicht, dass der Außenkörper des Penetrators eine gegenüber einem Serienpenetrator, wie beispielsweise dem DM53 oder dem DM63 der Anmelderin, mit massivem Außenkörper gleicher Außenkörperquerschnittsfläche eine erhöhte Biegesteifigkeit aufweist, ohne dass das Gewicht des Penetrators gegenüber dem Serienpenetrator gesteigert werden muss.

Eine Bekämpfung eines gepanzerten Ziels im Sinne der Erfindung sieht eine Zerstörung eines Hauptziels vor.

Endballistisch wirkend im Sinne der Erfindung heißt, dass durch ein endballistisch wirkendes Element eine das Ziel zu zerstören geeignete, ballistische Wirkung, realisiert wird.

Das Flächenträgheitsmoment des Außenkörpers eines erfindungsgemäßen Penetrators ist gegenüber bisherigen Penetratoren erhöht, ohne dass dabei das Gewicht des Penetrators erhöht wird und ohne, dass die kinetische Energie, welche in das Hauptziel eingebracht wird, reduziert wird.

Erfindungsgemäß wird bei der Auslegung eines Penetrators über die Erhöhung des Flächenträgheitsmoments bei gleichzeitigem Beibehalten des Gewichts eine Lösung für den oben beschriebenen Zielkonflikt geschaffen, die es erlaubt, gleichermaßen einen gegenüber Vorzielen besonders biegesteifen als auch im Hauptziel wirksamen Penetrator zu schaffen.

Weiterhin wird erfindungsgemäß eine Verwendung eines solchen, oder wie nachstehend beschrieben weitergebildeten, Penetrators zur Bekämpfung eines gepanzerten Ziels mit einem reaktiven Vormodul geschaffen.

Ferner wird erfindungsgemäß ein Geschoss mit einem Treibkäfig und einem Leitwerk geschaffen, wobei das Geschoss einen solchen, oder wie nachstehend beschrieben weitergebildeten, Penetrator umfasst.

Vorzugsweise weist der Hohlquerschnitt des Außenkörpers eine Fläche A auf und ein Flächenträgheitsmoment des Hohlquerschnitts ist gegenüber einem zumindest flächengleichen Vollquerschnitt erhöht, sodass der Außenkörper aufgrund des erhöhten Flächenträgheitsmoments eine erhöhte Biegesteifigkeit aufweist.

Weiterhin kann vorgesehen sein, dass ein Flächenträgheitsmoment des Penetrators gegenüber einem Serienpenetrator um zumindest 10%, vorzugsweise zumindest 25%, ferner vorzugsweise 40%, insbesondere mehr als 60%, ferner insbesondere 90%, bei gleichem oder reduziertem Gewicht erhöht ist. Durch Erhöhung des Flächenträgheitsmoment ist auch die Biegesteifigkeit erhöht.

In vorteilhafter Weiterbildung des Penetrators kann der Außenkörper ein Flächenträgheitsmoment von mehr als 20.000 mm⁴, vorzugsweise mehr 40.000 mm⁴, ferner vorzugsweise mehr als 60.000 mm⁴, insbesondere mehr als 80.000 mm⁴, und einen E-Modul, der größer als 300.000 N/mm² aufweisen.

Hierdurch wird erreicht, dass die Biegesteifigkeit des Außenkörpers derart hoch ist, dass der Penetrator gegenüber einem anfliegenden reaktiven Vormodul einer Panzerung biegeunempfindlich genug ist, um ein Hauptziel zu durchschlagen.

In erfindungsgemäßer Weiterbildung des Penetrators ist vorgesehen, dass sich der Hohlquerschnitt über zumindest 70% der Länge des Außenkörpers erstreckt.

Hierdurch wird erreicht, dass das Gewicht des Penetrators gegenüber einem Serienpenetrator nicht gesteigert wird.

In erfindungsgemäßer Weiterbildung des Penetrators ist vorgesehen, dass der Penetrator einen einzigen in dem Außenkörper angeordneten endballistisch wirkenden Kern aufweist, wobei der Kern eine geringere Dichte als der Außenkörper aufweist.

Das Verhältnis der Dichte des Außenkörpers zu der Dichte des Kerns ist vorzugsweise kleiner als 2,7.

Damit Kern und Außenkörper gemeinsam endballistisch wirken, sind diese formschlüssig und/oder kraftschlüssig und/oder stoffschlüssig miteinander verbunden.

In vorteilhafter Ausgestaltung des Penetrators kann vorgesehen sein, dass die Masse des Penetrators unter 7kg, vorzugsweise weniger als 6kg liegt und die Masse des Penetrators durch die Masse des Kerns einstellbar ist.

Hierdurch wird erreicht, dass das Gewicht des Penetrators mit einem Außenkörper durch die Wahl eines bestimmten Kerns einstellbar ist und der Außenkörper als Massenprodukt produziert werden kann.

In Weiterbildung des Penetrators ist erfindungsgemäß vorgesehen, dass die Position des Schwerpunkts des Penetrators in Bezug auf seine Längsachse durch die Masse und die Position des Kerns einstellbar ist.

Es kann vorgesehen sein, dass die Biegesteifigkeit des Außenkörpers um zumindest 25%, vorzugsweise 50%, ferner vorzugsweise um zumindest 75%, insbesondere um zumindest 90% erhöht ist, wobei sich die Erhöhung auf existierende Serienpenetratoren (s.o.) bezieht.

Weiterhin kann vorgesehen sein, dass der Hohlquerschnitt des Außenkörpers ringförmig, trapezförmig oder vieleckig ausgebildet ist.

In Ausgestaltung des Penetrators kann der Kern aus einem hochfesten Material, insbesondere einem Wolfram-Schwermetall-Sinterwerkstoff oder einem hochfesten Stahl ausgebildet sein.

In Ausgestaltung des Penetrators kann der Außenkörper aus Wolfram-Schwermetall hergestellt sein.

Wolfram-Schwermetalle sind beispielsweise in der Werkstoffnorm ASTM B777-07 definiert.

In Weiterbildung des Penetrators kann vorgesehen sein, dass der Außenkörper und der Kern derart beschaffen sind, dass diese beim Auftreffen auf ein Ziel keine oder nur eine zu vernachlässigende Splitterwirkung haben.

Hierdurch wird eine gute Durchschlagswirkung im Hauptziel erreicht und eine Zersplitterung am Vorziel vermieden.

Ferner kann vorgesehen sein, dass der Kern einen E-Modul von mehr als 70.000 N/mm², vorzugsweise von mehr als 170.000 N/mm², ferner vorzugsweise von mehr als 200.000 N/mm², insbesondere von mehr als 300.000 N/mm² aufweist.

Zudem kann der Kern eine den Außenkörper biegeversteifende Wirkung haben.

Hierdurch wird erreicht, dass der Kern ebenfalls eine biegeversteifende Wirkung auf den Penetrator hat. Somit wird die Biegesteifigkeit des Penetrators sowohl durch Erhöhen der Biegesteifigkeit des Außenkörpers als auch durch Ausbilden eines biegesteifen Kerns erhöht.

Die Dichte des Kerns beträgt vorzugsweise zumindest 7,80 g/cm³.

Die vorstehenden Werte sind lediglich Anhaltswerte für den angesprochenen Fachmann und der Gegenstand der Erfindung ist nicht auf diese beschränkt.

Weitere Einzelheiten und Vorteile der Erfindung ergeben sich aus den folgenden anhand von Figuren erläuterten Ausführungsbeispielen.

Es zeigen:
- Fig. 1: eine schematische Schnittdarstellung eines Serienpenetrators nach Stand der Technik;
- Fig. 2: eine schematische Schnittdarstellung des Serienpentrators gemäß Fig. 1 entlang der Linie I-I;
- Fig. 3: eine schematische Schnittdarstellung eines Außenkörpers eines erfindungsgemäßen Penetrators gemäß einem ersten Ausführungsbeispiel;
- Fig. 4: eine schematische Schnittdarstellung des Hohlquerschnitts des Außenkörpers gemäß Fig. 3 entlang der Linie II-II;
- Fig. 5: eine schematische Schnittdarstellung eines Außenkörpers und eines Kerns eines erfindungsgemäßen Penetrators gemäß einem zweiten Ausführungsbeispiel; und
- Fig. 6: eine schematische Schnittdarstellung des Pentrators gemäß Fig. 5 entlang der Linie III - III.

Fig. 1 zeigt eine schematische Schnittdarstellung eines Serienpenetrators, also eines Pentrators 10, nach dem Stand der Technik. Der Penetrator 10 ist massiv ausgebildet.

Fig. 2 zeigt eine schematische Schnittdarstellung des Pentrators 10 gemäß Fig. 1 entlang der Linie I-I. Wie der Schnittdarstellung zu entnehmen ist, weist der Penetrator 10 keine Hohlräume auf, sondern ist einstückig massiv ausgebildet.

Fig. 3 zeigt eine schematische Schnittdarstellung eines Außenkörpers 13 eines erfindungsgemäßen Penetrators 10.

Der Penetrator 10 ist für ein Geschoss 1 mit einem Leitwerk 3 ausgebildet. Ein solches Geschoss 1 ist in Fig. 3 dargestellt. Der Penetrator 10 weist zumindest einen endballistisch wirkenden Außenkörper 11 zur Bekämpfung eines gepanzerten Ziels, insbesondere eines Panzers mit reaktiver Panzerung, auf.

Der Querschnitt des Außenkörpers 11 ist senkrecht zu einer Längsachse L des Außenkörpers 11 ein Hohlquerschnitt.

Dieser Querschnitt des Außenkörpers 11 ist entlang der Linie II - II in Fig. 4 dargestellt.

Der Hohlquerschnitt des Außenkörpers 11 weist eine Fläche A auf und ein Flächenträgheitsmoment des Hohlquerschnitts ist gegenüber einem zumindest flächengleichen Vollquerschnitt erhöht. Der Außenkörper 11 weist daher aufgrund des erhöhten Flächenträgheitsmoments eine erhöhte Biegesteifigkeit auf.

Gemäß Fig. 4 ist der Hohlquerschnitt des Außenkörpers 11 ringförmig ausgebildet. Es kann sich aber auch um einen trapezförmigen oder einen vieleckigen Hohlquerschnitt handeln.

Die Biegesteifigkeit des Außenkörpers des erfindungsgemäßen Penetrators ist im Wesentlichen von zwei Parametern abhängig, nämlich dem Flächenträgheitsmoment und dem E-Modul.

Der Außenkörper 11 des Penetrators 10 weist dazu ein Flächenträgheitsmoment von mehr als 20.000 mm⁴, vorzugsweise mehr als 40.000 mm⁴, ferner vorzugsweise mehr als 60.000 mm⁴, insbesondere mehr als 80.000 mm⁴ auf, und der E-Modul ist größer als 300.000 N/mm².

Als Werkstoff für den Außenkörper 11 des Penetrators 10 wird vorzugsweise ein Wolframschwermetall verwendet.

Vorzugsweise erstreckt sich der Hohlquerschnitt über zumindest 70% der Länge des Außenkörpers 11 des Penetrators 10. Gemäß Fig. 4 ist der Hohlquerschnitt über den gesamten zylindrischen bzw. nahezu zylindrischen Bereich des Außenkörpers 11 angeordnet.

Fig. 5 zeigt eine schematische Schnittdarstellung eines Außenkörpers 11 und eines Kerns 13 eines erfindungsgemäßen Penetrators 10. Im Außenkörper 11 des Penetrators 10 ist ein Kern 13 angeordnet. Fig. 6 zeigt eine schematische Schnittdarstellung des Pentrators 10 gemäß Fig. 5 entlang der Linie III - III.

Der Penetrator 10 weist einen in dem Außenkörper 11 angeordneten endballistisch wirkenden Kern 13 auf. Der Kern 13 hat eine den Außenkörper 11 biegeversteifende Wirkung.

Damit der Außenkörper 11 und der Kern beide zusammen endballistisch wirken, sind diese formschlüssig und/oder kraftschlüssig und/oder stoffschlüssig miteinander verbunden.

Der Kern 13 ist beispielsweise aus einem hochfesten Material, insbesondere einem Wolframschwermetall-Sinterwerkstoff oder einem hochfesten Stahl, ausgebildet.

Die Dichte des Außenkörpers 11 ist höher als die Dichte des Kerns 13. Das Verhältnis der Dichte des Außenkörpers 11 zu der Dichte des Kerns 13 ist vorzugsweise kleiner als 2,7.

Der Kern 13 weist eine geringere Dichte als der Außenkörper 11 auf.

Weiterhin weist der Kern 13 einen E-Modul von mehr als 70.000 N/mm², vorzugsweise von mehr als 170.000 N/mm², vorzugsweise von mehr als 200.000 N/mm², insbesondere von mehr als 300.000 N/mm² auf.

Gemäß Fig. 5 erstreckt sich der Kern 13 nur über einen Teil der Länge des Hohlraums 12 innerhalb des Außenkörpers 11. Durch eine Positionierung des Kerns 13 innerhalb des Außenkörpers 11 kann Position des Schwerpunkts des Penetrators 10 in Bezug seine Längsachse L eingestellt werden. Die geschieht einerseits durch die Position des Kerns 13 innerhalb des Außenkörpers 11 und andererseits durch seine Masse.

Es ist aber auch möglich, dass der Kern 13 den ganzen Hohlraum 12 des Außenkörpers 11 ausfüllt. Diese Ausführungsvariante ist ausserhalb des Rahmens der Ansprüche.

Die Masse des Penetrators 10 liegt unter 7kg, vorzugsweise weniger als 6kg. Die Masse eines Penetrators 10 lässt sich durch die Masse des Kerns 13 einstellen, ohne dass der Außenkörper 11 angepasst werden muss.

### BEZUGSZEICHENLISTE

- 1: Geschoss
- 3: Leitwerk
- 10: Penetrator
- 11: Außenkörper
- 12: Hohlraum
- 13: Kern
- A: Hohlquerschnitt

## Patentansprüche

1. Penetrator (10) für ein Geschoss (1) mit einem Leitwerk (3), wobei der Penetrator (10) zumindest einen endballistisch wirkenden Außenkörper (11) zur Bekämpfung eines gepanzerten Ziels, insbesondere eines Panzers mit reaktiver Panzerung, umfasst, wobei der Querschnitt des Außenkörpers (11) senkrecht zu einer Längsachse (L) des Außenkörpers (11) ein Hohlquerschnitt ist, wobei sich der Hohlquerschnitt über zumindest 70% der Länge des Außenkörpers (11) erstreckt, **dadurch gekennzeichnet, dass** der Penetrator (10) einen einzigen in dem Außenkörper (11) angeordneten endballistisch wirkenden Kern (13) aufweist, wobei der Kern (13) eine geringere Dichte als der Außenkörper (11) aufweist und sich nur über einen Teil der Länge des Hohlquerschnitts erstreckt, so dass durch die Masse und die Position des Kerns (13) innerhalb des Außenkörpers (11) die Position des Schwerpunkts des Penetrators (10) in Bezug auf seine Längsachse (L) einstellbar ist.

2. Penetrator nach Anspruch 1, **dadurch gekennzeichnet, dass** der Hohlquerschnitt des Außenkörpers (11) eine Fläche (A) aufweist und ein Flächenträgheitsmoment des Hohlquerschnitts gegenüber einem flächengleichen und/oder größerem Vollquerschnitt erhöht ist, sodass der Außenkörper (11) aufgrund des erhöhten Flächenträgheitsmoments eine erhöhte Biegesteifigkeit aufweist.

3. Penetrator (10) nach Anspruch 1 oder 2, **dadurch gekennzeichnet, dass** der Außenkörper (11) ein Flächenträgheitsmoment von mehr als 20.000 mm⁴, vorzugsweise mehr als 40.000 mm⁴, ferner vorzugsweise mehr als 60.000 mm⁴, insbesondere mehr als 80.000 mm⁴, und der E-Modul größer als 300.000 N/mm² ist.

4. Penetrator (10) nach einem der voranstehenden Ansprüche, **dadurch gekennzeichnet, dass** die Masse des Penetrators (10) unter 7kg, vorzugsweise weniger als 6kg liegt, wobei die Masse des Penetrators (10) durch die Masse des Kerns (13) einstellbar ist.

5. Penetrator (10) nach einem der vorhergehenden Ansprüche, **dadurch gekennzeichnet, dass** die Biegesteifigkeit des Außenkörpers (11) gegenüber einem Serienpenetrator mit massivem Außenkörper gleicher Außenkörperquerschnittsfläche um zumindest 25%, vorzugsweise 50%, ferner vorzugsweise um zumindest 75%, insbesondere um zumindest 90% erhöht ist.

6. Penetrator (10) nach einem der vorhergehenden Ansprüche, **dadurch gekennzeichnet, dass** der Hohlquerschnitt des Außenkörpers (11) ringförmig, trapezförmig oder vieleckig ist.

7. Penetrator (10) nach einem der vorhergehenden Ansprüche, **dadurch gekennzeichnet, dass** der Kern (13) aus einem hochfesten Material, insbesondere einem Wolframschwermetall-Sinterwerkstoff oder einem hochfesten Stahl, ausgebildet ist.

8. Penetrator (10) nach einem der vorhergehenden Ansprüche, **dadurch gekennzeichnet, dass** der Kern (13) ein E-Modul von mehr als 70.000N/mm², vorzugsweise von mehr als 170.000 N/mm², ferner vorzugsweise von mehr als 200.000 N/mm², insbesondere von mehr als 300.000 N/mm² aufweist.

9. Penetrator (10) nach einem der vorhergehenden Ansprüche, **dadurch gekennzeichnet, dass** der Kern (13) eine den Außenkörper (11) biegeversteifende Wirkung hat.

10. Verwendung eines Penetrators (10) nach einem der Ansprüche 1 bis 9 zur Bekämpfung eines gepanzerten Ziels mit reaktiver Panzerung, insbesondere eines Kampfpanzers mit reaktiver Panzerung.

11. Geschoss (1) mit einem Treibkäfig und einem Leitwerk (3), **dadurch gekennzeichnet, dass** das Geschoss (1) einen Penetrator (10) nach einem der Ansprüche 1 bis 9 umfasst.

## Claims

1. Penetrator (10) for a projectile (1) comprising a tail assembly (3), the penetrator (10) comprising at least one outer body (11), which acts in a terminal ballistic manner, for attacking an armored target, in particular an armored tank having reactive armor plating, the cross-section of the outer body (11) perpendicular to a longitudinal axis (L) of the outer body (11) being a hollow cross-section, the hollow cross-section extending over at least 70% of the length of the outer body (11), **characterized in that** the penetrator (10) has a single core (13) which arranged in the outer body (11) and acts in a terminal ballistic manner, the core (13) having a lower density than the outer body (11) and extending only over a portion of the length of the hollow cross-section, so that the mass and the position of the core (13) within the outer body (11) can be used to adjust the position of the center of gravity of the penetrator (10) in relation to its longitudinal axis (L).

2. Penetrator according to claim 1, **characterized in that** the hollow cross-section of the outer body (11) has an area (A) and an area moment of inertia of the hollow cross-section is increased relative to a filled cross-section that is equal in area and/or greater, so that the outer body (11) has increased flexural rigidity due to the increased area moment of inertia.

3. Penetrator (10) according to claim 1 or claim 2, **characterized in that** the outer body (11) has an area moment of inertia of more than 20,000 mm⁴, preferably more than 40,000 mm⁴, further preferably more than 60,000 mm⁴, in particular more than 80,000 mm⁴, and the modulus of elasticity is greater than 300,000 N/mm².

4. Penetrator (10) according to any of the preceding claims, **characterized in that** the mass of the penetrator (10) is below 7 kg, preferably less than 6 kg, the mass of the penetrator (10) being adjustable by the mass of the core (13).

5. Penetrator (10) according to any of the preceding claims, **characterized in that** the flexural rigidity of the outer body (11) is increased by at least 25%, preferably 50%, further preferably by at least 75%, in particular by at least 90%, relative to a series penetrator having a solid outer body with the same outer body cross-sectional area.

6. Penetrator (10) according to any of the preceding claims, **characterized in that** the hollow cross-section of the outer body (11) is annular, trapezoidal or polygonal.

7. Penetrator (10) according to any of the preceding claims, **characterized in that** the core (13) is made of a high-strength material, in particular a tungsten heavy metal sintered material or a high-strength steel.

8. Penetrator (10) according to any of the preceding claims, **characterized in that** the core (13) has a modulus of elasticity of more than 70,000 N/mm², preferably more than 17,000 N/mm², further preferably more than 200,000 N/mm², in particular more than 300,000 N/mm².

9. Penetrator (10) according to any of the preceding claims, **characterized in that** the core (13) has a flexural rigidity effect on the outer body (11).

10. Use of a penetrator (10) according to any of claims 1 to 9 for attacking an armored target having reactive armor plating, in particular an armored tank having reactive armor plating.

11. Projectile (1) comprising a sabot and a tail assembly (3), **characterized in that** the projectile (1) comprises a penetrator (10) according to any of claims 1 to 9.

## Revendications

1. Pénétrateur (10) pour un projectile (1) avec un empennage (3), dans lequel le pénétrateur (10) comprend au moins un corps extérieur (11) à effet ballistique terminal pour combattre une cible blindée, en particulier un char avec un blindage réactif, dans lequel la section transversale du corps extérieur (11) perpendiculaire à un axe longitudinal (L) du corps extérieur (11) est une section transversale creuse, dans lequel la section transversale creuse s'étend sur au moins 70 % de la longueur du corps extérieur (11), **caractérisé en ce que** le pénétrateur (10) présente un seul noyau (13) à effet ballistique terminal, disposé dans le corps extérieur (11), dans lequel le noyau (13) présente une densité inférieure à celle du corps extérieur (11) et s'étend seulement sur une partie de la longueur de la section transversale creuse, de sorte que la masse et la position du noyau (13) à l'intérieur du corps extérieur (11) permettent de régler la position du centre de gravité du pénétrateur (10) par rapport à son axe longitudinal (L).

2. Pénétrateur selon la revendication 1, **caractérisé en ce que** la section transversale creuse du corps extérieur (11) présente une surface (A) et un moment d'inertie de surface de la section transversale creuse est augmenté par rapport à une section transversale pleine de même surface et/ou plus grande, de sorte que le corps extérieur (11) présente une rigidité en flexion accrue en raison du moment d'inertie de surface augmenté.

3. Pénétrateur (10) selon la revendication 1 ou 2, **caractérisé en ce que** le corps extérieur (11) a un moment d'inertie de surface supérieur à 20 000 mm⁴, de préférence supérieur à 40 000 mm⁴, de préférence encore supérieur à 60 000 mm⁴, en particulier supérieur à 80 000 mm⁴, et le module E est supérieur à 300 000 N/mm².

4. Pénétrateur (10) selon l'une quelconque des revendications précédentes, **caractérisé en ce que** la masse du pénétrateur (10) est inférieure à 7 kg, de préférence inférieure à 6 kg, dans lequel la masse du pénétrateur (10) est réglable par la masse du noyau (13).

5. Pénétrateur (10) selon l'une quelconque des revendications précédentes, **caractérisé en ce que** la rigidité à la flexion du corps extérieur (11) est augmentée d'au moins 25 %, de préférence de 50 %, de préférence encore d'au moins 75 %, en particulier d'au moins 90 %, par rapport à un pénétrateur en série avec un corps extérieur massif de même surface de section transversale du corps extérieur.

6. Pénétrateur (10) selon l'une quelconque des revendications précédentes, **caractérisé en ce**
**que** la section transversale creuse du corps extérieur (11) est de forme annulaire, trapézoïdale ou polygonale.

7. Pénétrateur (10) selon l'une quelconque des revendications précédentes, **caractérisé en ce que** le noyau (13) est réalisé dans un matériau à haute résistance, en particulier un matériau fritté à base de tungstène et de métal lourd ou un acier à haute résistance.

8. Pénétrateur (10) selon l'une quelconque des revendications précédentes, **caractérisé en ce que** le noyau (13) présente un module d'élasticité supérieur à 70 000 N/mm², de préférence supérieur à 170 000 N/mm², de préférence encore supérieur à 200 000 N/mm², en particulier supérieur à 300 000 N/mm².

9. Pénétrateur selon l'une quelconque des revendications précédentes, **caractérisé en ce que** le noyau (13) a un effet rigidifiant en flexion le corps extérieur (11) .

10. Utilisation d'un pénétrateur (10) selon l'une quelconque des revendications 1 à 9 pour combattre une cible blindée à blindage réactif, en particulier un char de combat à blindage réactif.

11. Projectile (1) avec une cage de propulsion et un empennage (3), **caractérisé en ce que** le projectile (1) comprend un pénétrateur (10) selon l'une quelconque des revendications 1 à 9.
